# EUROPÄISCHE PATENTSCHRIFT

(11) **EP 2 792 165 B1**
(45) Veröffentlichungstag und Bekanntmachung des Hinweises auf die Patenterteilung: **19.09.2018**
(21) Anmeldenummer: 12701891.9
(22) Anmeldetag: 27.01.2012
(51) Int. Cl.: H04R 25/00

(54) **ANPASSUNG EINER KLASSIFIKATION EINES AUDIOSIGNALS IN EINEM HÖRGERÄT**
ADAPTATION OF A CLASSIFICATION OF AN AUDIO SIGNAL IN A HEARING AID
ADAPTATION DE LA CLASSIFICATION D'UN SIGNAL AUDIO DANS UNE PROTHÈSE AUDITIVE

(43) Veröffentlichungstag der Anmeldung: 22.10.2014
(73) Patentinhaber: Sivantos Pte. Ltd., Singapore 539775 (SG)
(72) Erfinder: BARTHEL, Roland, 91301 Forchheim (DE); LUGGER, Marko, 91056 Erlangen (DE)
(74) Vertreter: FDST Patentanwälte
(86) Internationale Anmeldenummer: PCT/EP2012/051371
(87) Internationale Veröffentlichungsnummer: WO 2013/110348

(56) Entgegenhaltungen:
- EP-A2- 1 513 371
- US-A1- 2002 191 799
- US-A1- 2007 269 053

## Beschreibung

Die vorliegende Erfindung betrifft ein Verfahren zur Anpassung einer Klassifikation von Audiosignalen. Darüber hinaus betrifft die vorliegende Erfindung einen entsprechenden Signalprozessor und ein Hörgerät.

Hörvorrichtungen dienen in erster Linie dazu, Audiosignale von Schallwellen für einen jeweils gewünschten Zweck besser verständlich zu machen. Ein Teilgebiet der Verwendung von Hörvorrichtungen als Hörgerät ist die Versorgung von Schwerhörigen. Der Verstärkungsvorgang einer Hörvorrichtung läuft mittels der eingebauten Elektronik ab. Ein oder mehrere Mikrofone an der Hörvorrichtung empfangen ein Audiosignal, dieses wird mittels eines Audioprozessors verarbeitet und von einem Hörer wieder ausgegeben.

Je nach Aufenthaltsort des Benutzers einer Hörvorrichtung ergeben sich verschiedene Hörsituationen. In vielen Hörsituationen, wie beispielsweise einer Autofahrt, kommen erwünschte und unerwünschte Töne vor. Im Beispiel der Autofahrt ist die Stimme eines Beifahrers erwünscht, das Fahrtgeräusch des Autos unerwünscht. Vorzugsweise sollen von einer Hörvorrichtung nur erwünschte Töne herausgefiltert und weiter bearbeitet werden. Häufig auftretende Hörsituationen können klassifiziert werden. Diese Klassifikation übernimmt ein Signalprozessor, der aus ein oder mehreren möglichen Audiomerkmalen eines Audiosignals, unter Anwendung eines Algorithmus, diesem Audiosignal eine bestimmte Klassifikation zuordnet. Ein Audiomerkmal kann beispielsweise Pegel oder Amplitude eines Audiosignals sein. Im Weiteren kann ein Audioprozessor mit der Information einer Klassifizierung entsprechend dieser das Audiosignal weiter bearbeiten. Ein Audioprozessor hat verschiedene Verarbeitungsprogramme, die abhängig von der Klassifikation gewählt werden.

Der Prozess zur Einstellung einer Klassifikation ist grundsätzlich von zwei Anforderungen geprägt. Erstens eine Klassifikation bestmöglich passend zur aktuellen Hörsituation einzustellen und zweitens die zeitliche Schnelligkeit dieser Einstellung. Genauigkeit und ein schneller Wechsel der Klassifikation stehen aber in Konkurrenz.

Aus der EP 1 513 371 A2 ist ein Verfahren zur Anpassung einer Klassifikation eines Audiosignals bekannt, welches die Schritte Bereitstellung des Audiosignals und Erzeugen einer zeitlichen Abfolge von Werten eines Audiomerkmals des Audiosignals umfasst. Dabei werden die Werte des Audiomerkmals verwendet um eine Klasse zu bestimmen, welcher das Audiosignal zugeordnet werden kann. Des Weiteren findet eine Nachbearbeitung statt, welche die Ausgangswerte des Klassifizierers korrigiert und glättet um ein zu häufiges Umschalten zwischen den Klassen zu vermeiden und somit eine stabile Klassifikation zu erreichen.

Es ist Aufgabe der vorliegenden Erfindung, unter Gewährleistung einer zuverlässig stabilen Klassifikation einen reaktionsschnellen Klassifikationswechsel in Abhängigkeit einer geänderten Hörsituation zu ermöglichen.

Diese Aufgabe wird gelöst durch ein Verfahren zur Anpassung einer Klassifikation eines Audiosignals gemäß Anspruch 1 und durch einen Signalprozessor gemäß Anspruch 11.

Durch das Vergleichen von Differenzsummen von Audiomerkmalen, die über verschieden lange Zeiträume summiert werden, können kurzzeitige Veränderungen im bereitgestellten Audiosignal in Bezug auf einen längeren Beobachtungszeitraum sicher identifiziert werden, so dass eine zuverlässige Grundlage zur Durchführung eines Klassifikationswechsels gebildet wird. Der Klassifikationswechsel basiert auf der zeitlichen Abfolge von Differenzen von aufeinanderfolgenden Werten eines Audiomerkmals des Audiosignals, so dass die Veränderung in Form einer Vielzahl von Zwischenwerten über eine bestimmte Dauer berücksichtigt wird, wodurch sich eine Veränderung der Hörsituation sicher in den Differenzen der Merkmalswerte widerspiegelt. Einerseits wird durch die Betrachtung eines ersten, kürzeren Zeitraums eine Veränderung im Audiosignal schnell identifiziert und andererseits wird durch den Bezug auf einen zweiten, längeren Zeitraum eine ausreichende Stabilität der Klassifikation gewährleistet.

Ein Audiomerkmal ist eine von einem Audiosignal abgeleitete Größe. Typischerweise bezieht sich das Audiomerkmal auf zeitliche Aspekte, also Phase oder Frequenz, oder auf die Amplitude eines Audiosignals. Das Audiomerkmal ändert sich somit auch zeitlich entsprechend dem Audiosignal. Im Weiteren kann das Audiomerkmal auch ein Mittelwert, eine Standardabweichung, eine Modulation oder eine Varianz eines Pegels des Audiosignals sein.

Gemäß einer Weiterbildung erfolgt der Vergleich mittels eines Quotienten aus der ersten Summe und der zweiten Summe. Ein Quotient lässt sich leicht durch eine einfache mathematische Operation bestimmen und stellt ein aussagekräftiges Maß für das Verhältnis der ersten Summe und der zweiten Summe dar.

Gemäß einer Weiterbildung wird eine zeitliche Abfolge von Werten verschiedenartiger Audiomerkmale erzeugt und die Differenz aus Einzeldifferenzen von den aufeinanderfolgenden Werten gleichartiger Audiomerkmalen gebildet. Es kann sich bei den Audiomerkmalen um Mittelwerte, Standardabweichungen, Modulationen oder Varianzen eines Pegels eines Audiosignals handeln. Verschiedenartige Audiomerkmale anstatt einer Beschränkung auf ein bestimmtes Audiomerkmal zu verwenden verbessert die Genauigkeit der Klassifikation. Die Einzeldifferenzen werden bei der Bildung der Differenz nach Art des jeweiligen Audiomerkmals gewichtet, was die Flexibilität zur Bestimmung eines Klassifikationswechsels im beanspruchten Verfahren erhöht.

Gemäß einer Weiterbildung werden die Werte der verschiedenartigen Audiomerkmale zu einem Merkmalsvektor zusammengefasst und die Differenz wird in Form einer Distanz zwischen aufeinander folgenden Merkmalsvektoren gewonnen. Durch die Zusammenfassung zu einem Vektor lassen sich die Audiomerkmale einfacher verarbeiten.

Gemäß einer Weiterbildung wird der Klassifikationswechsel abhängig von einer aktuell gewählten Klassifikation durchgeführt. Durch eine weitere Abhängigkeit des Klassifikationswechsels auch von einer aktuell gewählten Klassifikation kann klassifikationsabhängig die Stabilität bzw. die Reaktionsschnelligkeit für einen Klassifikationswechsel gesteuert werden. Zum Beispiel kann der Klassifikationswechsel aus eine Hörsituation für Sprache nur dann erfolgen, wenn der Vergleich die Summendifferenz der Abfolge der Audiomerkmale besonders deutlich auf einen Wechsel der Hörsituation hinweist, um eine erhöhte Stabilität für die Klasse für Sprache zu erzielen.

Vorteilhaft weist der erste Zeitraum eine Dauer von 2 bis 6 Sekunden und der zweite Zeitraum eine Dauer von 10 bis 20 Sekunden auf.

Ferner ist vorgesehen, ein Verfahren zur Klassifikation eines Audiosignals bereitzustellen, welches die Schritte des eingangs genannten Verfahrens, und zusätzlich die Schritte Vorbereitung eines Klassifikationswechsels durch Wahl eines Vorschlags für eine angepasste Klassifikation in Abhängigkeit von einem Wert des Audiomerkmals und Durchführung des Klassifikationswechsels gemäß dem Vorschlag für eine angepasste Klassifikation in Abhängigkeit von dem Vergleich umfasst.

Es wird ein konkreter Vorschlag für einen Klassifikationswechsel gemacht. Das zusätzliche Vorhandensein eines solchen Vorschlags verkürzt die Zeit für den Wechsel in eine Klassifikation, da anhand des Vorschlags in eine Klassifikation gewechselt werden kann, ohne die Berechnung für den Klassifikationswechsel vollständig durchzuführen zu müssen.

Die vorliegende Erfindung wird nun anhand von Ausführungsbeispielen in den beigefügten Zeichnungen näher erläutert, in denen zeigen:
- Fig. 1: den Ablauf eines Verfahrens zur Anpassung der Klassifikation eines Audiosignals gemäß einer Ausgestaltung der Erfindung;
- Fig. 2: den zeitlichen Verlauf eines Audiosignals und in Relation dazu die für das Verfahren gemäß Figur 1 maßgeblichen Zeiträume;
- Fig. 3: den Ablauf des Verfahrens gemäß Figur 1 im Zusammenhang mit einem Klassifikationswechsel;
- Fig. 4: ein Hörgerät mit einem Signalprozessor zur Durchführung des Verfahrens gemäß Figur 3; und
- Fig. 5: ein Vergrößerungsansicht des Signalprozessors aus dem Hörgerät gemäß Figur 4.

**Figur 1** zeigt schematisch den Ablauf eines Verfahrens gemäß einer Ausgestaltung der vorliegenden Erfindung. Dieses Verfahren kann z.B. in einem Signalprozessor eines Hörgeräts ablaufen.

In einem ersten Schritt 1 wird ein Audiosignal bereitgestellt. Dieses Audiosignal ist typischerweise ein Mikrofonsignal des Hörgeräts. Das Mikrofonsignal kann von einem oder mehreren Mikrofonen des Hörgeräts geliefert werden. Zwischen dem Mikrofon bzw. den Mikrofonen und dem Signalprozessor kann darüber hinaus noch eine Signalaufbereitung zwischengeschaltet sein, die z.B. eine Glättung des Mikrofonsignals vornimmt.

In einem zweiten Schritt 2 wir eine zeitliche Abfolge von Werten ***u**ₖ* eines Audiomerkmals erzeugt. Die Werte der Abfolge sind in diesem Fall durch einen Index ***k*** in einer chronologischen Reihenfolge nummeriert. Vorteilhaft wird nicht nur ein einzelnes Audiomerkmal berücksichtigt, sondern mehrere verschiedenartige. In diesem Fall repräsentiert ***u**ₖ* einen Merkmalsvektor, der die Werte dieser Audiomerkmals zu dem Index k entsprechenden Zeitpunkt ***t**ₖ* zusammenfasst. Der zeitliche Abstand zweier aufeinanderfolgenden Zeitpunkte ***t***_{*k*-1} und ***t**ₖ* kann beispielsweise zwischen 10ms und 200ms betragen. Das Audiomerkmal repräsentiert charakteristische Eigenschaften des Audiosignals an einem bestimmten Zeitpunkt. Das Audiomerkmal wird typischerweise bestimmt aus dem zeitlichen Verlauf des Audiosignal in einer zeitlichen Umgebung um den jeweiligen Zeitpunkt. Dem Fachmann sind verschiedene Audiomerkmale an sich bekannt, z.B. ein Mittelwert, eine Standardabweichung, eine Modulation oder eine Varianz eines Pegels des Audiosignals.

In einem dritten Schritt 3 werden aus aufeinanderfolgenden Werten ***u***_{*k-*1} und ***u**ₖ* der Audiomerkmale jeweils eine Differenz ***u**ₖ - **u***_{*k*-1} gebildet. Für die verschiedenen Werte ***k*** = **1**,**2**,**3**, etc. des Index erhält man auf diese Weise somit eine Abfolge von Differenzen. Für die nachfolgenden Verfahrenschritte ist im Wesentlichen der Absolutbetrag dieser Different, also ***d**ₖ* =|***u**ₖ - **u***_{*k-*1}|, maßgeblich. Im Fall eines Merkmalsvektors für eine Vielzahl von Audiomerkmalen repräsentiert ***d**ₖ* die Distanz der aufeinanderfolgenden Vektoren ***u***_{*k-*1} und ***u**ₖ*. Die Distanz kann verschieden gewählt sein, z.B. als euklidische Distanz oder Mahalanobis-Distanz. In dieser Distanz können die Audiomerkmale auch jeweils verschiedet gewichtet sein, z.B. durch Multiplikation der Merkmalswerte mit verschiedenen skalaren Koeffizienten vor der Bestimmung der Distanz. Nachfolgend wird ***d**ₖ* nur als Differenz bezeichnet, wobei dies je nach Ausgestaltung auch stellvertretend für den Absolutbetrag der Differenz bzw. die Distanz stehen kann.

In den nächsten Schritten 4 und 5 wird die Abfolge von Differenzen ***d**ₖ* verschiedenartig weiterverarbeitet, indem sie über unterschiedlich lange Zeiträume aufsummiert werden. Im Schritt 4 werden die Differenzen über einen ersten Zeitraum ***T***₁ zu einer ersten Summe **∑**₁ aufsummiert. Im Schritt 5 werden die Differenten hingegen über einen längeren Zeitraum ***T***₂ zu einer zweiten Summe **∑**₂ aufsummiert. Der kürzere Zeitraum ***T***₁ kann beispielsweise 2 bis 5 Sekunden und der längere Zeitraum ***T**₂* 10 bis 20 Sekunden betragen. Der längere Zeitraum ***T**₂* ist in diesem Ausführungsbeispiel zwei- bis zehnmal länger als der kürzere Zeitraum ***T***₁. Für einen kürzeren Zeitraum ***T***₁ von beispielsweise 2 Sekunden und einem zeitlichen Abstand der aufeinanderfolgenden Werten der Audiosignale von beispielsweise 10ms werden somit für den Zeitraum ***T***₁ 200 Einzelwerte von Differenzen der Werte ***u**ₖ* summiert, die den Zeitpunkten ***t**ₖ* entsprechen, die in den Zeitraum ***T***₁ fallen. Die Summe der Differenzen beschreibt somit die Gesamtheit aller Einzeländerungen der Audiomerkmale über den jeweiligen Summenzeitraum.

In einem sechsten Schritt 6 werden die beiden Summen **∑**₁ und **∑**₂ über die zurückliegenden Zeiträume ***T***₁ bzw. ***T***₂ miteinander verglichen. Durch diesen Vergleich der Gesamtheit der Einzeländerungen über zwei verschieden lange Zeiträume werden auffallende kurzfristige Änderungen im Verhältnis zu einem längerfristigen Trend erkennbar. Der Vergleich erfolgt in einfacher Weise durch Bildung eines Quotienten aus **∑**₁ und **∑**₂, wobei die relative Länge der beiden Zeiträume bei der Bewertung des Quotienten berücksichtigt werden muss. Beispielsweise kann der Wert des Quotienten $Q = \frac{{Σ}_{1} ⋅ {T}_{2}}{{Σ}_{2} ⋅ {T}_{1}} mit {T}_{2} > {T}_{1}$ bei dem Vergleich betrachtet werden. Es wird somit quasi die durchschnittliche Änderungsrate **∑**₁/***T***₁ in dem kürzeren Zeitraum ***T***₁ mit der durchschnittlichen Änderungsrate **∑**₂/***T***₂ in dem längeren Zeitraum ***T***₂ verglichen. Wenn der Wert von ***Q*** wesentlich größer ist als 1 deutet dies auf einer auffallende Erhöhung der Änderungsrate im Zeitraum ***T***₁ hin.

In einem siebten Schritt 7 wird ein Klassifikationswechsel in Abhängigkeit von dem Vergleich in vorhergehenden Schritt 6 durchgeführt. Dabei wird nicht die Klassifikation selbst gewählt, sondern nur eine auf einem anderen Wege vorgeschlagene Klassifikation umgesetzt. Der Klassifikationsvorschlag an sich kann auf einem herkömmlichen Wege abhängig von der Hörsituation ermittelt werden. Durch das vorliegende Verfahren wird somit ein Klassifikationswechsel gehemmt, wenn der oben beschriebene Vergleich darauf hindeutet, dass sich die Hörsituation in dem vergangenen Zeitraum ***T***₁ nicht wesentlich geändert hat. Da der Zeitraum ***T***₁ aber relativ kurz gewählt ist, wird durch dieses Verfahren ein schneller und dennoch zuverlässig ermittelter Klassifikationswechsel ermöglicht.

Durch die Berücksichtigung verschiedener Audiomerkmale und ggf. darüber hinaus durch eine Gewichtung dieser verschiedenen Audiomerkmale kann das Verfahren sensibel abgestimmt werden. Die Auswahl und die Gewichtung kann beispielsweise durch Versuchsreihen in verschiedenen wechselnden Hörsituation hinsichtlich einer genauen Erkennung eines Wechsels der Hörsituation verbessert werden.

Darüber hinaus kann der Wechsel der Klassifikation auch abhängig von der jeweils aktuell gewählten Hörsituation durchgeführt werden. Es ist z.B. wünschenswert das z.B. die Hörsituation "Sprache in Ruhe" besonders stabil gegen fehlerhaften Klassifikationswechsel ist, wohingegen andere Klassifikationen wie "Auto", "Musik", "Ruhe" oder "Störgeräusche" leichter gewechselt werden können. Dieser Wechsel kann auch abhängen von einer vorschlagenden neuen Klassifikation, so dass z.B. ein Wechsel zu der Hörsituation "Sprache in Ruhe" besonders schnell erfolgen kann. Darüber hinaus können die aktuellen und/oder der vorgeschlagenen Klassifikation auch die Gewichtung der Audiomerkmale bei der Bildung der Distanzen berücksichtigt werden. Auch die Summierungszeiträume ***T***₁ und ***T***₂ können zur weiteren Verbesserung von der aktuellen und/oder vorgeschlagenen Klassifikation abhängen.

Die Hörsituation "Sprache in Ruhe" liegt vor, wenn eine Person in einer ansonsten ruhigen Umgebung spricht. Darüber hinaus sind unter anderem Klassifikationen der Hörsituationen in einem Auto ("Auto"), für Musik ("Musik"), in einer ruhigen Umgebung ("Ruhe"), bei Störgeräuschen ("Störgeräusche") und viele weiteren Situationen bekannt. Die Klassifikation der Hörsituation führt das Hörgerät ebenfalls auf Grundlage des Audiosignals durch, wobei auch die oben genannten Audiomerkmale berücksichtigt werden können. Abhängig von der jeweiligen Hörsituation wird ein an die Hörsituation angepasstes Hörprogramm zur Verarbeitung des Audiosignals bestimmt. Das mit dem jeweiligen Hörprogramm verarbeitete Audiosignal wird dem Träger des Hörgeräts in verstärkter Form wiedergegeben. Das Hörprogramm bestimmt beispielsweise verschiedenartige Frequenzfilter, den evtl. ebenfalls frequenzabhängigen Verstärkungsgrad und die Richtwirkung der Mikrofone.

**Figur 2** zeigt schematisch den zeitlichen Verlauf eines Audiosignals 8 und die Relation der einzelnen Zeiträume ***T***_{1,*i*} und ***T***_{2,*i*}, über die die Abfolge von Differenzen der Werte der Audiomerkmale summiert wird. Es wird ein Zeitraum für ***k*** = -**20** bis ***k*** = +**80** dargestellt. Exemplarisch ist auf der horizontalen Zeitachse jeder zehnte Zeitpunkt ***t**ₖ* angegeben. Die vertikale Achse gibt die jeweilige Amplitude des Audiosignals 8 an.

Unterhalb der Zeitachse ist eine Abfolge von kurzen Zeiträumen ***T***_{1,*i*} und eine weitere Abfolge von längeren Zeiträumen ***T***_{2,*i*} angedeutet. Die kurzen Zeiträume ***T***_{1,*i*} umfassen jeweils zehn Einzelintervalle zwischen den Zeitpunkten ***t**ₖ*. Somit umfassen die zugehörigen Summen **∑**_{1,*i*} die Differenzen von zehn aufeinanderfolgenden Wertepaaren ***u***_{*k-*1} und ***u**ₖ*. Die längeren Zeiträume ***T***_{2,*i*} sind jeweils dreimal so lang wie die kurzen Zeiträume ***T***_{1,*i*}. Die zugehörige Summen **∑**_{2,*i*} umfassen somit die Differenzen von dreißig aufeinanderfolgenden Wertepaaren ***u***_{*k-*1} und ***u**ₖ*.

Die Nummerierung der Indizes ist so gewählt, dass Die Intervalle ***T***_{1,*i*} und ***T***_{2,*i*} für denselben Index ***i*** zu demselben Zeitpunkt ***t**ₖ* mit ***k*** = ***10**·**i*** enden. In diesem Fall liegt der Zeitraum ***T***_{1,*i*} in jedem Fall innerhalb des Zeitraums ***T***_{2,*i*}, wobei beide zum selben Zeitpunkt enden. Alternativ kann sich der ***T***_{1,*i*} auch direkt an den Zeitraum ***T***_{2,*i*} anschließen. In jedem Fall sollten die ***T***_{1,*i*} und ***T***_{2,*i*} in einem engen zeitlichen Zusammenhang stehen.

Mit jeder Erhöhung des Index ***i*** verschieben sind die Zeitintervalle ***T***_{1,*i*} und ***T***_{2,*i*} um denselben Betrag, so dass die Relation dieser Intervalle zueinander erhalten bleibt. In diesem Fall verschieben sich die Zeitintervalle ***T***_{1,*i*} um dieselbe Dauer der Zeiträume ***T***_{1,*i*}, so dass sich die Zeiträume ohne zeitliche Unterbrechung aneinanderreihen. Alternativ ist es auch möglich, dass die Verschiebung größer oder kleiner als die Zeitintervalle ***T***_{1,*i*} sind.

In dem vorliegenden Fall können die Summen **∑**_{1,*i*} und **∑**_{2,*i*} folgendermaßen als Gleichung dargestellt werden: ${Σ}_{1, i} = {\sum }_{k = 10 - i - 9}^{10 - i} | {u}_{k} - {u}_{k - 1} |$ ${Σ}_{2, i} = {\sum }_{k = 10 - i - 29}^{10 - i} | {u}_{k} - {u}_{k - 1} |$

Aus diesen Summen können wiederum die folgenden Quotienten ***Q**ᵢ* gebildet werden, von denen die Durchführung des Klassifikationswechsels abhängt: ${Q}_{i} = \frac{{Σ}_{1, i} ⋅ {T}_{2, i}}{{Σ}_{2, i} ⋅ {T}_{1, i}}$

Wie bereits zuvor beschrieben, kann ***u**ₖ* sowohl ein einzelner Zahlenwert für ein Merkmal oder eine Vektor mit einer Vielzahl von Einzelwerten zu verschiedenen Audiomerkmalen sein. Im Fall eines einzelnen Zahlenwerts steht |***u**ₖ*| für den Absolutbetrag. Im Fall eines Vektors wird ***u**ₖ* in Form eines Tupels von Zahlenwerten (***u**ₖ*)*ₙ* angegeben, wobei ***n*** der Index ist, mit dem die einzelnen Zahlenwerte unterschieden werden. Verschiedene Normen können je nach Anwendungsfall gewählt werden. Eine mögliche Norm ist die euklidische Norm, die folgendermaßen definiert ist. $| {u}_{k} | = \sqrt{{\sum }_{n} {\left({u}_{k}\right)}_{n}^{2}}$

Die Summe wird über alle Einträge des Vektors gebildet. Alternativ kann |***u**ₖ*-***u***_{*k*-1}| als Mahalanobis-Distanz definiert sein.

**Figur 3** zeigt schematisch den Ablauf des Verfahrens gemäß Figur 1 im Zusammenhang mit einem Klassifikationsvorschlag. Wie in Figur 1 deutet die Abfolge der als Rechtecke dargestellten Schritte eine mögliche chronologische Reihenfolge an. Andere Reihenfolgen unter Beibehaltung der kausalen Zusammenhänge sind aber ebenfalls möglich.

In dem dargestellten Ausführungsbeispiel wird nach der Bereitstellung des Audiosignals 8 zu einem ersten Zeitpunkt in Schritt 9 aus dem Audiosignal 8 ein erster Wert eines Audiomerkmals erzeugt. Wie zuvor kann anstelle eines einzelnen Werts auch hier wieder eine Vielzahl von Werten verschiedener Audiomerkmalen berücksichtigt werden. Basierend auf diesem ersten Wert des Audiomerkmals wird in Schritt 10 eine Klassifikation gewählt. Diese Wahl erfolgt nach allgemein bekannten Verfahren zur Klassifikation von Audiosignalen.

In den späteren Schritten 11 und 12 werden beide zuvor beschriebenen Schritte 9 und 10 wiederholt. In Schritt 11 an einem zweiten Zeitpunkt wird somit ein zweiter Wert des Audiomerkmals erzeugt, der Grundlage einer weiteren Wahl einer Klassifikation ist. Die nun angepasste Klassifikation kann von der zuvor gewählten Klassifikation abweichen. In einem solchen Fall entspricht die Wahl Klassifikation zu dem zweiten Zeitpunkt dem Vorschlag eines Klassifikationswechsels. Dieser Vorschlag wird aber zunächst nicht durchgeführt.

Im Schritt 2 im Intervall zwischen dem ersten Zeitpunkt und dem zweiten Zeitpunkt wird die zeitliche Abfolge der Werte des Audiomerkmals erzeugt, wie es bereits in Bezug auf Figur 1 beschrieben wurde. Diese Abfolge von Werten ist wie in Figur 1 die Basis für die Verfahrensschritte 3 bis 7. In Schritt 7 hängt die tatsächliche Durchführung des Klassifikationswechsels von dem Vergleich der beiden Differenzsummen ab, wie es zuvor beschrieben wurde.

**Figur 4** zeigt ein Hörgerät 13 mit zwei Mikrofonen 14, einer Anordnung 15 von elektronischen Komponenten zur Signalverarbeitung, einer Batterie 16 und einem Hörer 17 zur Schallerzeugung. Die Mikrofone 14 stellen ein Audiosignal 8 bereit. Durch gezielte Signalverarbeitung kann mit den zwei Mikrofonen 14 eine Richtwirkung erzeugt werden. Das Audiosignal 8 wird durch elektrische Leitungen an die Anordnung 15 weitergeleitet. Die Anordnung 15 wird durch die Batterie 16 mit elektrischem Strom versorgt. Nach der Signalverarbeitung des Audiosignale 8 wird das verarbeitete Audiosignal zur Ausgabe an den Hörer 17 weitergegeben.

**Figur 5** zeigt in einer Vergrößerungsansicht die Anordnung 13 von elektronischen Komponenten zur Signalverarbeitung aus Figur 4.

Das Audiosignal 8 von den Mikrofonen 14 gelangt über einen elektrischen Kontakt 18 zu einer Eingangsschnittstelle 19 eines Signalprozessors 20. Eine Klassifikationseinheit 21 in dem Signalprozessor 20 führt das in Bezug auf Figur 3 beschriebene Verfahren zur Klassifikation des Audiosignals 8 durch. Das Ergebnis der Klassifikation wird über einen Klassifikationsausgang 22 an einen Audioprozessor 23 weitergereicht.

Der Audioprozessor 23 empfängt das Audiosignal 8 ebenfalls direkt von den Mikrofonen 14 über den Kontakt 18. Basierend auf der jeweils gewählten Klassifikation verarbeitet der Audioprozessor 23 das Audiosignal 8 durch Anwendung eines der Klassifikation entsprechenden Verarbeitungsprogramms, das der jeweiligen Hörsituation angepasst ist. Das Verarbeitete Audiosignal leitet der Audioprozessor 23 an den Hörer 17 des Hörgeräts 13 weiter. Ein gegebenenfalls zwischengeschalteter Verstärker für das verarbeitete Audiosignal ist zur Vereinfachung nicht in der Zeichnung dargestellt.

Abschließend wird das grundlegende Konzept von zumindest einer Ausführungsform der Erfindung nochmals zusammengefasst: Die Erfindung betrifft die Anpassung der Klassifikation eines Audiosignals abhängig von einem Vergleich zweier Differenzsummen von Audiomerkmalen über verschieden lange Zeiträume. Dadurch wird eine hinreichend exakte und dennoch reaktionsschnelle Anpassung der Klassifikation in veränderlichen Hörsituationen gewährleistet. Das erfindungsgemäße Verfahren findet vorteilhaft in einem Hörgerät Anwendung. Basierend auf der Klassifikation wird das Audiosignal verschiedenartig aufbereitet.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Anpassung einer Klassifikation eines Audiosignals (8) umfassend die Schritte:
- Bereitstellung des Audiosignals (8) und
- Erzeugen einer zeitlichen Abfolge von Werten eines Audiomerkmals des Audiosignals (8),
**gekennzeichnet durch** die Schritte
- Bildung einer zeitlichen Abfolge von Differenzen von aufeinander folgenden Werten,
- Summieren der Abfolge von Differenzen zu einer ersten Summe über einen ersten Zeitraum,
- Summieren der Abfolge von Differenzen zu einer zweiten Summe über einen zweiten Zeitraum, der länger ist als der erste Zeitraum,
- Vergleich der ersten Summe und der zweiten Summe, und
- Durchführung eines Klassifikationswechsels in Abhängigkeit von dem Vergleich.

2. Verfahren nach Anspruch 1, wobei das Audiomerkmal ein Mittelwert oder eine Varianz eines Pegels des Audiosignals (8) ist.

3. Verfahren nach einem der vorangegangenen Ansprüche,
wobei der Vergleich mittels eines Quotienten aus der ersten Summe und der zweiten Summe erfolgt.

4. Verfahren nach einem der vorangegangenen Ansprüche, wobei eine zeitliche Abfolge von Werten verschiedenartiger Audiomerkmale erzeugt und die Differenz aus Einzeldifferenzen von den aufeinanderfolgenden Werten gleichartiger Audiomerkmalen gebildet wird.

5. Verfahren nach Anspruch 4, wobei die Einzeldifferenzen bei der Bildung der Differenz nach Art des jeweiligen Audiomerkmals gewichtet werden.

6. Verfahren nach einem der Ansprüche 4 oder 5, wobei die Werte der verschiedenartigen Audiomerkmale zu einem Merkmalsvektor zusammengefasst werden und die Differenz in Form einer Distanz zwischen aufeinander folgenden Merkmalsvektoren gewonnen wird.

7. Verfahren nach einem der vorhergehenden Ansprüche, wobei der Klassifikationswechsel abhängig von einer aktuell gewählten Klassifikation durchgeführt wird.

8. Verfahren nach einem der vorangegangenen Ansprüche,
wobei der erste Zeitraum eine Dauer von 2 Sekunden bis 5 Sekunden und der zweite Zeitraum eine Dauer von 10 Sekunden bis 20 Sekunden aufweist.

9. Verfahren nach einem der vorangegangenen Ansprüche, umfassend die folgenden Schritte:
- Erzeugen eines ersten Werts für das Audiomerkmal aus dem Audiosignal zu einem ersten Zeitpunkt,
- Wahl einer Klassifikation des Audiosignals (8) in Abhängigkeit von dem ersten Wert des Audiomerkmals,
- Erzeugen eines zweiten Werts für das Audiomerkmal aus dem Audiosignal (8) zu einem zweiten Zeitpunkt,
- Vorbereitung des Klassifikationswechsels durch Wahl eines Vorschlags für eine angepasste Klassifikation in Abhängigkeit von dem zweiten Wert des Audiomerkmals,
- Erzeugen der zeitlichen Abfolge von Werten des Audiomerkmals des Audiosignal (8) in einem Intervall zwischen dem ersten Zeitpunkt und dem zweiten Zeitpunkt, und
- Durchführung des Klassifikationswechsels gemäß dem Vorschlag für eine angepasste Klassifikation in Abhängigkeit von dem Vergleich.

10. Verfahren nach Anspruch 9, wobei der Klassifikationswechsel abhängig von dem Vorschlag für die angepasste Klassifikation durchgeführt wird.

11. Signalprozessor (20) zur Klassifikation eines Audiosignals (8), umfassend:
- eine Eingangsschnittstelle zum Empfang eines Audiosignals (8),
- eine Klassifikationseinheit (21) zur Durchführung des Verfahrens nach einem der Ansprüche 9 oder 10, und
- einen Klassifikationsausgang (22) zur Ausgabe der Klassifikation in Abhängigkeit von einem Resultat des Verfahrens in Anwendung auf das Audiosignal (8).

12. Hörgerät (13), umfassend:
- ein Mikrofon (14) zur Bereitstellung eines Audiosignals (8),
- ein Signalprozessor (20) gemäß Anspruch 11,
- ein Audioprozessor (23) zur Verarbeitung des Audiosignals (8) gemäß einem Verarbeitungsprogramm in Abhängigkeit von der Klassifikation des Audiosignals (8),
- ein Hörer (17) zur Ausgabe des verarbeiteten Audiosignals.

## Claims

1. Method for adapting a classification of an audio signal (8), comprising the steps of:
- providing the audio signal (8) and
- producing a temporal succession of values of an audio feature of the audio signal (8),
**characterized by** the steps of:
- forming a temporal succession of differences between successive values,
- summing the succession of differences to form a first sum over a first period,
- summing the succession of differences to form a second sum over a second period, which is longer than the first period,
- comparing the first sum and the second sum, and
- performing a change of classification on the basis of the comparison.

2. Method according to Claim 1, wherein the audio feature is a mean value or a variance of a level of the audio signal (8).

3. Method according to either of the preceding claims, wherein the comparison is made by means of a quotient of the first sum and the second sum.

4. Method according to one of the preceding claims, wherein a temporal succession of values of different kinds of audio features is produced and the difference is formed from single differences between the successive values of audio features of the same kind.

5. Method according to Claim 4, wherein the single differences are weighted during formation of the difference according to the kind of the respective audio feature.

6. Method according to either of Claims 4 and 5, wherein the values of the different kinds of audio features are combined to form a feature vector and the difference is obtained in the form of a distance between successive feature vectors.

7. Method according to one of the preceding claims, wherein the change of classification is carried out on the basis of a currently chosen classification.

8. Method according to one of the preceding claims, wherein the first period has a duration of 2 seconds to 5 seconds and the second period has a duration of 10 seconds to 20 seconds.

9. Method according to one of the preceding claims, comprising the following steps:
- producing a first value for the audio feature from the audio signal at a first time,
- choosing a classification for the audio signal (8) on the basis of the first value of the audio feature,
- producing a second value for the audio feature from the audio signal (8) at a second time,
- preparing the change of classification by choosing a proposal from an adapted classification on the basis of the second value of the audio feature,
- producing the temporal succession of values of the audio feature of the audio signal (8) in an interval between the first time and the second time, and
- performing the change of classification according to the proposal for an adapted classification on the basis of the comparison.

10. Method according to Claim 9, wherein the change of classification is performed on the basis of the proposal for the adapted classification.

11. Signal processor (20) for classifying an audio signal (8), comprising:
- an input interface for receiving an audio signal (8),
- a classification unit (21) for performing the method according to either of Claims 9 and 10, and
- a classification output (22) for outputting the classification on the basis of a result of the method applied to the audio signal (8).

12. Hearing device (13), comprising:
- a microphone (14) for providing an audio signal (8),
- a signal processor (20) according to Claim 11,
- an audio processor (23) for processing the audio signal (8) according to a processing program on the basis of the classification of the audio signal (8),
- a receiver (17) for outputting the processed audio signal.

## Revendications

1. Procédé d'adaptation d'une classification d'un signal audio (8) comprenant les étapes suivantes :
- fournir le signal audio (8) et
- générer une séquence temporelle de valeurs d'une caractéristique audio du signal audio (8),
**caractérisé par** les étapes suivantes :
- calculer une séquence temporelle de différences de valeurs successives,
- sommer la séquence de différences jusqu'à une première somme au cours d'une premier laps de temps,
- additionner la séquence des différences à une deuxième somme sur un deuxième laps de temps plus long que le premier laps de temps,
- comparer la première somme et la deuxième somme, et
- effectuer un changement de classification en fonction de la comparaison.

2. Procédé selon la revendication 1, dans lequel la caractéristique audio est une moyenne ou une variance d'un niveau du signal audio (8).

3. Procédé selon l'une des revendications précédentes, dans lequel la comparaison est effectuée au moyen d'un quotient entre la première somme et la deuxième somme.

4. Procédé selon l'une des revendications précédentes, dans lequel une séquence temporelle de valeurs de caractéristiques audio différentes est générée et la différence est calculée à partir de différences individuelles entre les valeurs successives de caractéristiques audio du même type.

5. Procédé selon la revendication 4, dans lequel les différences individuelles sont pondérées en fonction du type de la caractéristique audio respective lors du calcul de la différence.

6. Procédé selon l'une des revendications 4 ou 5, dans lequel les valeurs des différentes caractéristiques audio sont combinées pour obtenir un vecteur de caractéristiques et la différence est obtenue sous la forme d'une distance entre des vecteurs de caractéristiques successifs.

7. Procédé selon l'une des revendications précédentes, dans lequel le changement de classification est effectué en fonction d'une classification actuellement sélectionnée.

8. Procédé selon l'une des revendications précédentes, dans lequel la première période est de 2 secondes à 5 secondes et la deuxième période est de 10 secondes à 20 secondes.

9. Procédé selon l'une des revendications précédentes, comprenant les étapes suivantes :
- générer une première valeur pour la fonction audio à partir du signal audio à un premier instant,
- sélectionner une classification du signal audio (8) en fonction de la première valeur de la fonction audio,
- générer une deuxième valeur pour la fonction audio à partir du signal audio (8) à un deuxième instant,
- préparer le changement de classification en sélectionnant une proposition de classification adaptée en fonction de la deuxième valeur de la caractéristique audio,
- générer la séquence temporelle de valeurs de la caractéristique audio du signal audio (8) pendant un intervalle de temps entre le premier instant et le deuxième instant, et
- effectuer le changement de classification selon la proposition de classification adaptée en fonction de la comparaison.

10. Procédé selon la revendication 9, dans lequel le changement de classification est effectué conformément à la proposition de classification adaptée.

11. Processeur de signal (20) pour la classification d'un signal audio (8), comprenant :
- une interface d'entrée destinée à recevoir un signal audio (8),
- une unité de classification (21) destinée à mettre en oeuvre le procédé selon l'une des revendications 9 ou 10, et
- une sortie de classification (22) destinée à délivrer la classification en fonction d'un résultat du procédé appliqué au signal audio (8).

12. Appareil auditif (13), comprenant :
- un microphone (14) destiné à fournir un signal audio (8),
- un processeur de signal (20) selon la revendication 11,
- un processeur audio (23) destiné à traiter le signal audio (8) selon un programme de traitement en fonction de la classification du signal audio (8),
- un écouteur (17) destiné à délivrer le signal audio traité.
